# EUROPÄISCHE PATENTSCHRIFT

(11) **EP 1 012 503 B1**
(45) Veröffentlichungstag und Bekanntmachung des Hinweises auf die Patenterteilung: **03.04.2002**
(21) Anmeldenummer: 98952594.4
(22) Anmeldetag: 18.09.1998
(51) Int. Cl.: F23G 5/027, C10B 7/06, C10B 53/00

(54) **OFEN ZUR VERSCHWELUNG VON FESTSTOFFEN, BSPW. MÜLL**
OVEN FOR CARBONISING SOLID MATERIALS, FOR EXAMPLE WASTE
FOUR POUR LA CARBONISATION DE MATIERES SOLIDES, PAR EXEMPLE DES ORDURES MENAGERES

(30) Priorität: 19.09.1997 DE 19741409
(43) Veröffentlichungstag der Anmeldung: 28.06.2000
(73) Patentinhaber: Bleickert, Gerhard, 74889 Sinsheim (DE)
(72) Erfinder: Bleickert, Gerhard, 74889 Sinsheim (DE)
(74) Vertreter: Dreiss, Fuhlendorf, Steimle & Becker
(86) Internationale Anmeldenummer: EP9805934
(87) Internationale Veröffentlichungsnummer: WO9915830

(56) Entgegenhaltungen:
- DE-A- 3 018 572
- DE-A- 4 408 654
- FR-A- 971 928
- US-A- 4 398 471
- US-A- 4 919 763
- US-A- 5 554 347

## Beschreibung

Die vorliegende Erfindung bezieht sich auf einen Ofen zur Verschwelung von Feststoffen, bspw. Müll, nach dem Oberbegriff des Anspruchs 1.

Bei einem derartigen aus der DE 44 08 654 A1 bekannten Ofen verläuft die aus konzentrischen Rohren bestehende Wirbelkammeranordnung über die gesamte Länge und Breite der Behandlungskammer. Die Wirbelkammeranordnung ist derart, dass ihr Innenraum im Bereich des der Brennkammer abgewandten Endes ihres Außenraumes mit diesem in Verbindung steht. Bei diesem bekannten Ofen ist der Wärmeübergang zwischen der Wirbelkammeranordnung und der Behandlungskammer nicht optimal und auf einen bestimmten Brennergasvolumenstrom begrenzt. Durch die konzentrisch zylindrische Anordnung der Wirbelkammeranordnung ist auch die Breite der Fördervorrichtung für die zu verschwelenden Feststoffe begrenzt. Außerdem ist durch den zylindrischen Querschnitt der Abstand vom Außenraum der Wirbelkammeranordnung zum zu verschwelenden Gut auf der Fördervorrichtung unterschiedlich, so dass auch der Wärmeübergang über die Breite der Fördervorrichtung stark differiert.

Aufgabe der vorliegenden Erfindung ist es, einen Ofen der eingangs genannten Art zu schaffen, bei dem die in den Brennergasen enthaltene Wärme soweit wie möglich an die Behandlungskammer bzw. das zu verschwelende Gut abgegeben werden kann und eine sich über die Breite der Behandlungskammer gleichmäßige Erwärmung auch langgestreckter Behandlungskammern erzielen lässt.

Zur Lösung dieser Aufgabe sind bei einem Ofen der eingangs genannten Art die im Anspruch 1 angegebenen Merkmale vorgesehen.

Durch die erfindungsgemäßen Maßnahmen ist erreicht, dass einerseits ein erheblich vergrößerter Brennergasvolumenstrom durch die Wirbelkammeranordnung führbar ist und dass die Kapazität durch eine entsprechende Verbreiterung der Fördervorrichtung im Ofen erhöht werden kann. Der ovale bzw. elliptische Querschnitt ergibt über eine relativ größere Breite der Fördervorrichtung einen konstanteren Wärmeübergang in die Behandlungskammer und damit auf das zu verschwelende Gut. Die Brennergase werden in der relativ kurzen Wirbelkammeranordnung intensiv erwärmt und durchmischt und können sich in der Flachkammer für einen besonders flächenkonstanten Wärmeübergang ausbreiten.

Mit den Merkmalen gemäß Anspruch 4 ist eine Intensivierung des Wärmeübergangs von der Flachkammer auf die Behandlungskammer erreicht. Dabei ist es zweckmäßig, die Merkmale gemäß Anspruch 8 vorzusehen. Vorteilhafte Ausgestaltungen der Wirbelkammeranordnung ergeben sich aus den Merkmalen eines oder mehrerer der Ansprüche 3 bis 7. Dabei ist es insbesondere wesentlich, dass die Brenngase zu einem besonders guten Wärmeübergang verwirbelt werden und/oder dass im Außenraum und/oder im Innenraum die Brennergase über eine verlängerte Bahn und ggf. auch im Gegenstrom geführt werden. Diese Merkmale verbessern jeweils einzeln den Wärmeübergang von einströmenden Brennergasen und als Abgase ausströmenden Brennergasen.

Weitere vorteilhafte Ausgestaltungen ergeben sich aus den weiteren Unteransprüchen.

Weitere Einzelheiten der Erfindung sind der folgenden Beschreibung zu entnehmen, in der die Erfindung anhand des in der Zeichnung dargestellten Ausführungsbeispieles näher beschrieben und erläutert ist. Es zeigen:
- Figur 1: teilweise im Längsschnitt und teilweise in Seitenansicht schematisch einen Ofen zur Verschwelung von Feststoffen gemäß einem bevorzugten Ausführungsbeispiel vorliegender Erfindung,
- Figur 2: eine teilweise geschnittene schematische Draufsicht gemäß Pfeil II der Figur 1,
- Figur 3: einen Schnitt längs der Linie III-III der Figur 1 und
- Figur 4: einen Schnitt längs der Linie IV-IV der Figur 3.

Der in der Zeichnung gemäß einem bevorzugten Ausführungsbeispiel vorliegender Erfindung dargestellte Ofen 10 besitzt ein langgestrecktes Ofengehäuse 11, das in üblicher Weise längs sämtlicher Wände mit feuerfestem Material, bspw. Beton ausgemauert ist. Der Ofen 10 dient zum Verschwelen von Feststoffen, bspw. Müll, in insbesondere zerkleinerter Form.

Im Ofengehäuse ist eine Behandlungskammer 12, die auch als Schwelkammer bezeichnet wird, für die Verschwelung von zugeführten zerkleinerten Feststoffen angeordnet. Die Behandlungskammer 12 ist obenseitig von einer Decke 13 des Ofengehäuses 11 und untenseitig von einer Fördereinrichtung 14 begrenzt. Die Fördereinrichtung 14, die nahe einem Boden 15 des Ofengehäuses 11 angeordnet ist, besitzt die Form eines umlaufenden, nicht im einzelnen dargestellten Bandes 16, dessen eine Umlenkwalze 17 im Bereich der Behandlungskammer 12 und dessen andere Umlenkwalze 18 außerhalb der Behandlungskammer 12, bspw. unterhalb einer Zuführung für die zu verschwelenden Feststoffe vorgesehen ist. Innerhalb der Behandlungskammer 12 ist zwischen der Fördereinrichtung 14 und der Decke 13 des Ofengehäuses 11 eine Einrichtung 50 zum Führen der Brennergase im Ofen 10 vorgesehen.

Die Einrichtung 50 zum Führen der Brennergase in dem Verschwelungsofen 10 besitzt eine Wirbelkammeranordnung 51 und eine damit verbundene Flachkammer 21, die beide innerhalb der Behandlungskammer 12 angeordnet sind. Sowohl die Wirbelkammeranordnung 51 als auch die Flachkammer 21 verlaufen über im Wesentlichen die gesamte Breite der Behandlungskammer 12 bzw. der Fördereinrichtung 14. In Richtung der Längserstreckung der Behandlungskammer 12 nimmt die Wirbelkammeranordnung 51 einen geringeren Längenabschnitt ein als die Flachkammer 21. Bspw. nimmt die Wirbelkammeranordnung 51 etwa 1/4 bis 1/3 der Länge der Behandlungskammer 12 ein, während die restliche Länge der Behandlungskammer 12 durch die Flachkammer 21 belegt ist. Außerdem besitzt die Wirbelkammeranordnung 51 etwa die drei bis vierfache Höhe der Flachkammer 21. Insoweit ist auch das Ofengehäuse 11 an diese unterschiedlichen Höhen angepasst. Mit anderen Worten, das Ofengehäuse 11 besitzt im Bereich der Wirbelkammeranordnung 51 eine stufenartige Erhöhung.

Die Wirbelkammeranordnung 51 ist im Wesentlichen aus einem im Querschnitt ovalen Außenmantel 52 und einem dazu konzentrischen ebenfalls im Wesentlichen ovalen Innenmantel 53 gebildet. Gemäß einer Variante können der Außenmantel 52 und der Innenmantel 53 statt der ovalen eine elliptische Form aufweisen und/oder exzentrisch zueinander angeordnet sein. Zwischen dem Außenmantel 52 und dem Innenmantel 53 ist ein die Brennergase führender im Wesentliche etwa oval (oder elliptisch) ringförmiger Außenraum 54 und innerhalb des Innenmantels 53 ein im Wesentlichen im Querschnitt ovaler (oder elliptischer) Innenraum 55 gebildet. Der umfangsseitig geschlossene Außenmantel 52 und der umfangsseitig geschlossene Innenmantel 53 sind an einem axialen Ende mit einer Wand 56 verschlossen. Diese Abschlusswand 56 besitzt an einem radialen Bereich eine zylindrische Öffnung, an die sich axial nach außen ein das Ofengehäuse 11 durchdringendes Äbgasrohr 57 anschließt, das ausschließlich mit dem Innenraum 55 in Verbindung steht. Das andere axiale Ende von Außenmantel 52 und Innenmantel 53 ist ebenfalls von einer Wand 58 abgedeckt, die an zwei im Abstand voneinander angeordneten radialen Bereichen mit jeweils einer zylindrischen Öffnung 61 bzw. 62 versehen ist, von denen die eine in den Innenraum 55 und die andere in den Außenraum 54 der Wirbelkammeranordnung 51 mündet. Beide zylindrische Öffnungen 61 und 62 sind an ihrer der Wirbelkammeranordnung 51 abgewandten Seite mit der Flachkammer 21 verbunden.

Desweiteren mündet tangential in den Außenmantel 52 nahe der einen Wand 56 eine Brennerkammer 63, die in nicht dargestellter Weise mit einem Brenner für Öl oder Gas bestückt ist. An ihrem mit dem Brenner bestückten Ende besitzt die Brennerkammer 63 eine Zuführöffnung 65 für von der Behandlungskammer 12 kommende Brenn- oder Schwelgase. Die tangentiale Anordnung der Zuführung der Brennkammer 63 in den Außenraum 54 der Wirbelkammeranordnung 51 liegt gemäß Figur 3 im unteren Bereich zwischen ovalem Außenmantel 52 und Innenmantel 53. In einem axialen Abstand von der Brennerkammer 63, vorzugsweise in einem Mittenbereich zwischen dieser und der anderen Wand 58 mündet ein Brennerrohr 66, das in nicht im einzelnen darstellter Weise ebenfalls mit einem Brenner für Öl oder Gas bestückt ist.

Zur Zuführöffnung 65 der Brennerkammer 63 sind zwei ineinander mündende Zuführrohre 22 und 23 geführt, die jeweils mit einem senkrecht über dem Ofengehäuse 11 angeordneten Absaugrohr 24 bzw. 25 verbunden sind, das mit einer Absaugvorrichtung 26 bzw. 27 versehen ist. Die Absaugrohre 24 und 25 münden in einem Abstand voneinander und über die Länge desjenigen Bereichs der Behandlungskammer 12, in der die Flachkammer 21 angeordnet ist, gleichmäßig verteilt oberhalb der Flachkammer 21 in die Behandlungskammer 12.

Der Außenraum 54 der Wirbelkammeranordnung 51 ist mit einer Führungswendel 71 bestückt, die in einem axialen Abstand von der Wand 56 im Bereich der tangentialen Mündung der Brennkammer 63 beginnt und bis hin zur anderen Wand 58 wendelförmig verläuft, so dass die über die Brennkammer 63 tangential einströmenden Gase wendelförmig im Außenraum 54 bis zur zylindrischen Öffnung 62 geführt werden, wobei die Brennergase an dem Brennrohr 66 zur nochmaligen und weiteren Erwärmung vorbeigeführt werden.

Der Außenraum 54 ist innerhalb dieser wendelförmigen Bahn 72 mit vom Außenmantel 52 und/oder vom Innenmantel 53 nach innen abstehenden Wirbelblechen 73 bestückt. Diese Wirbelbleche können so lang sein, dass sie nur teilweise in die Bahn 72 ragen, oder so lang, dass sie sich vom Außenmantel 52 zum Innenmantel 53 erstrecken und dort jeweils befestigt sind. Die Wirbelbleche 73 können in bestimmter geometrischer Anordnung oder auch wahllos vorgesehen sein, wobei sie bevorzugt schräg oder quer zur Strömungsrichtung angeordnet sein können. Der Innenraum 55 innerhalb des Innenmantels 53 ist mit Schikaneblechen 74 bestückt, die sich radial erstrecken und jeweils an eine radiale Seitenwand anschließen. Die einzelne Schikanebleche 74 und 75 sind im Abstand zueinander abwechselnd gegenläufig angeordnet, so dass der Abgasstrom gemäß Figur 4 eine labyrinthartige Bahn 76 durchlaufen muss. Die Schikanebleche 74 und 75 verlaufen über die gesamte Höhe des Innenraum 55 und jeweils über etwa 2/3 der Breite des Innenraums 55. Innerhalb dieser labyrinthartigen Bahn 76 sind ebenfalls Wirbelbleche 77 vorgesehen, die ähnlich den Wirbelblechen 73 ausgebildet und angeordnet sein können.

Die im Querschnitt länglich rechteckförmige Flachkammer 21 besitzt beim dargestellten Ausführungsbeispiel zwei zueinander parallele Kanäle 28, 29, von denen der eine über die zylindrische Öffnung 62 mit dem Außenraum 54 und der andere über die zylindrische Öffnung 61 mit dem Innenraum 55 in Verbindung steht. Beide Kanäle 28 und 29 stehen an ihrem der Wirbelkammeranordnung 51 abgewandten Ende miteinander in Verbindung. Gemäß Figur 2 sind die Kanäle 28 und 29 durch eine im Wesentlichen ebene aufrechte Trennwand 31 voneinander getrennt. Es versteht sich, dass die Trennwand 31 selbst schikanenartig ausgebildet sein kann oder andere Maßnahmen für eine schikanenartige und damit verlängerte Bahn für die Brennergase in der Flachkammer 21 getroffen sein können.

Der Durchlauf der Gase durch die Einrichtung 50 ist folgende: Die aus der Behandlungskammer 12 in genannter Weise abgesaugten Schwelgase werden in der Brennkammer 63 von einer Temperatur von bspw 450° Celsius auf eine Temperatur von 850° Celsius erwärmt und als Brennergase in den Außenraum 54 der Wirbelkammeranordnung 51 eingeführt. Die Brennergase laufen längs der wendelförmigen Bahn 72, werden dort verwirbelt und im Bereich des Brennerrohres 66 nochmals erwärmt und durch die Öffnung 62 in den einen Kanal 28 der Flachkammer 21 geführt. Die aus dem Kanal 29 der Flachkammer 21 rückgeführten Abgase gelangen durch die zylindrische Öffnung 61 in den Innenraum 55 und werden längs der labyrinthartigen Bahn 76 verwirbelt und im Gegenstrom zu den Brennergasen im Außenraum 54 zum Abgasrohr 57 geführt.

Die Führung der zu verschwelenden Feststoffe auf der Fördervorrichtung 14 erfolgt vom Zuführort 19 oberhalb des Endes der Fördereinrichtung 14 im Bereich der Umlaufwalze 18, so dass das zu verschwelende Gut im Bereich der Verbindung der beiden Kanäle 28 und 29 der Flachkammer 21 in das Ofengehäuse 11, als an einem Bereich minimaler Temperatur eintritt. Die Fördereinrichtung 14 gelangt mit dem zu verschwelenden Gut unterhalb und längs der Flachkammer 21 in mit stetig steigender Temperatur versehene Bereiche der Behandlungskammer 12, zunächst unterhalb der Flachkammer 21 und dann unterhalb der Wirbelkammeranordnung 51, an deren in Durchlaufrichtung gesehenem Ende die maximale Temperatur erreicht ist. Zweckmäßiger Weise werden die verschwelten Feststoffe über die Umlenkwalze 17 unterhalb der Fördereinrichtung 14 zum Eintragsende rückgeführt und dort in nicht dargestellter Weise in eine Transportvorrichtung gebracht.

## Patentansprüche

1. Ofen (10) zur Verschwelung von Feststoffen, bspw. Müll, mit einem Ofengehäuse (11), mit einer eine Fördervorrichtung (14) für die Feststoffe enthaltenden Behandlungskammer (12), mit einer Brennkammer (63), der Schwelgase aus der Behandlungskammer (12) zuführbar sind und die in eine mit voneinander getrenntem Außenraum (54) und Innenraum (55) versehene Wirbelkammeranordnung (51) mündet, in deren Außen- und Innenraum die Brennergase im Gegenstrom geführt sind, **dadurch gekennzeichnet, dass** die Wirbelkammeranordnung (51) im Querschnitt etwa oval oder elliptisch ausgebildet ist und sich über einen kleinen Bereich der Längserstreckung der Behandlungskammer (12) erstreckt, dass die Wirbelkammeranordnung (51) mit einer sich über den weiteren größeren Bereich der Längserstreckung der Behandlungskammer (12) ausdehnenden Flachkammer (21), die im Querschnitt etwa länglich rechteckförmig ausgebildet ist, strömungsmäßig derart verbunden ist, dass die Brennergase von Anßenraum (54) in die Flachkammer (21) und dann in den Innenraum (55) geführt sind und dort die Wärme für die Verschwelung bereitstellen, und dass die Breite von Wirbelkammeranordnung (51) und Flachkammer (21) einerseits etwa der Breite der Fördervorrichtung (14) andererseits entspricht.

2. Ofen nach Anspruch 1, **dadurch gekennzeichnet, dass** die Flachkammer (21) wesentlich niedriger als die Wirbelkammeranordnung (51) ist, vorzugsweise etwa 1/3 bis 1/4 der Höhe der Wirbelkammeranordnung besitzt.

3. Ofen nach Anspruch 1, **dadurch gekennzeichnet, dass** der mit einer Führungswendel (71) versehene Außenraum (54) der Wirbelkammeranordnung (51) von einem im Querschnitt etwa ovalen oder elliptischen Außenmantel (52) und einem dazu vorzugsweise konzentrischen Innenmantel (53) begrenzt ist.

4. Ofen nach mindestens einem der vorhergehenden Ansprüche, **dadurch gekennzeichnet, dass** der Außenraum (54) der Wirbelkammeranordnung (51) mit Wirbelblechen (73) versehen ist.

5. Ofen nach mindestens einem der vorhergehenden Ansprüche, **dadurch gekennzeichnet, dass** der Innenraum (55) der Wirbelkammeranordnung (51) mit Wirbelblechen (77) versehen ist.

6. Ofen nach mindestens einem der vorhergehenden Ansprüche, **dadurch gekennzeichnet, dass** der Innenraum (55) der Wirbelkammeranordnung (51) mit gegeneinander gerichteten radialen Schikanen (74, 75) versehen ist.

7. Ofen nach den Ansprüchen 3 und 6, **dadurch gekennzeichnet, dass** die Führungswendel (71) und die Schikanen (74, 75) etwa gegenläufig angeordnet sind.

8. Ofen nach mindestens einem der vorhergehenden Ansprüche, **dadurch gekennzeichnet, dass** die Flachkammer (21) mit zwei quer zur Längserstreckung nebeneinander verlaufenden, getrennten Strömungskanälen (28, 29), die an dem der Wirbelkammeranordnung (51) abgewandten Ende ineinander übergehen, versehen ist.

9. Ofen nach mindestens einem der vorhergehenden Ansprüche, **dadurch gekennzeichnet, dass** ein weiterer Brenner vorgesehen ist, der an einem axialen Zwischenbereich des Außenraums (54) der Wirbelkammeranordnung (51) angesetzt ist.

10. Ofen nach mindestens einem der vorhergehenden Ansprüche, **dadurch gekennzeichnet, dass** der im Querschnitt ovale bzw. elliptische Innenraum (55) der Wirbelkammeranordnung (51) an seinem ausgangsseitigen Ende in ein zylindrisches Rohr (57) übergeht.

11. Ofen nach mindestens einem der vorhergehenen Ansprüche, **dadurch gekennzeichnet, dass** in die Behandlungskammer (51) Schwelgasabzugsrohre (24 bis 27) münden, die mit der Brennkammer (63) in Verbindung stehen.

12. Ofen nach Anspruch 11, **dadurch gekennzeichnet, dass** die Schwelgasabsaugrohre (26, 27) oberhalb der Flachkammer (21) angeordnet sind.

## Claims

1. Furnace (10) for low-temperature carbonisation of solids, for example waste, with a furnace housing (11), with a treatment chamber (12) containing a conveyor device (14) for the solids, with a combustion chamber (63), to which low temperature carbonisation gases from the treatment chamber (12) can be supplied and which opens up into a turbulence chamber arrangement (51) equipped with an external space (54) and an internal space (55) which are separated from one another, in whose external and internal space the burner gases are led in reverse flow,
**characterised in that**
the cross-section of the turbulence chamber arrangement (51) is designed to be approximately oval or elliptical and extends over a small area of the longitudinal extension of the treatment chamber (12),
that the turbulence chamber arrangement (51) is connected, in relation to flow, with a flat chamber (21) which extends over the further larger area of the longitudinal extension of the treatment chamber (12) and which is designed to have an approximately long rectangular shape, in such a way that the burner gases are led from the external space (54) into the flat chamber (21) and then into the internal space (55), and there provide the heat for the low-temperature carbonisation, and that the width of the turbulence chamber arrangement (51) and flat chamber (21) on the one hand corresponds approximately to the width of the conveyor device (14) on the other hand.

2. Furnace in accordance with claim 1, **characterised in that** the flat chamber (21) is considerably lower than the turbulence chamber arrangement (51), and is preferably around 1/3 to 1/4 of the height of the turbulence chamber arrangement.

3. Furnace in accordance with claim 1, **characterised in that** the external space (54) of the turbulence chamber arrangement (51), equipped with a guide spiral (71), is limited by an outer mantle (52) with a cross-section which is approximately oval or elliptical, and an inner mantle (53) which is preferably concentric to it.

4. Furnace in accordance with at least one of the preceding claims, **characterised in that** the external space (54) of the turbulence chamber arrangement (51) is equipped with eddy plates (73).

5. Furnace in accordance with at least one of the preceding claims, **characterised in that** the internal space (55) of the turbulence chamber arrangement (51) is equipped with eddy plates (77).

6. Furnace in accordance with at least one of the preceding claims, **characterised in that** the internal space (55) of the turbulence chamber arrangement (51) is equipped with radial baffles (74, 75) aligned against one another.

7. Furnace in accordance with claims 3 and 6, **characterised in that** the guide spiral (71) and the baffles (74, 75) are arranged to run approximately in opposition.

8. Furnace in accordance with at least one of the preceding claims, **characterised in that** the flat chamber (21) is equipped with two separate flow channels (28, 29) which run next to one another, crosswise to the longitudinal extension, and which merge into one another at that end facing away from the turbulence chamber arrangement (51).

9. Furnace in accordance with at least one of the preceding claims, **characterised in that** a further burner is provided, which is added at an axial intermediate area of the external space (54) of the turbulence chamber arrangement (51).

10. Furnace in accordance with at least one of the preceding claims, **characterised in that** the internal space (55) of the turbulence chamber arrangement (51), which [space] has an oval or elliptical cross-section, merges into a cylindrical pipe (57) at the outlet-side end.

11. Furnace in accordance with at least one of the preceding claims, **characterised in that** tubes (24 to 27) for the extraction of low-temperature carbonisation gases open into the treatment chamber (51) which are connected to the combustion chamber (63).

12. Furnace in accordance with claim 11, **characterised in that** the tubes (26, 27) for the extraction of low-temperature carbonisation gases are arranged above the flat chamber (21).

## Revendications

1. Four (10) pour la carbonisation de matières solides, par exemple des ordures ménagères, avec une enveloppe de four (11), avec une chambre de traitement (12) contenant un dispositif de transport (14) des matières solides, avec une chambre de combustion (63), vers laquelle les gaz de carbonisation de la chambre de traitement (12) peuvent être transférés et qui débouche dans un dispositif à chambre de turbulence (51) comportant des espaces externe (54) et interne (55) séparés, dans lesquels les gaz combustibles sont introduits à contre-courant, **caractérisé en ce que** le dispositif à chambre de turbulence (51) présente une section sensiblement ovale ou elliptique et s'étend sur une faible partie de la longueur de la chambre de traitement (12), **en ce que** le dispositif à chambre de turbulence (51) communique avec une chambre plate (21) qui s'étend sur la partie restante, plus grande, de la longueur de la chambre de traitement (12) et qui présente une section sensiblement rectangulaire de telle sorte que les gaz combustibles soient guidés depuis l'espace externe (54) vers la chambre plate (21) puis vers l'espace interne (55), où ils apportent la chaleur nécessaire à la carbonisation, et **en ce que** la largeur du dispositif à chambre de turbulence (51) et de la chambre plate (21) d'une part correspond sensiblement à la largeur du dispositif de transport (14) d'autre part.

2. Four selon la revendication 1, **caractérisé en ce que** la chambre plate (21) est sensiblement plus basse que le dispositif à chambre de turbulence (51), sa hauteur étant de préférence comprise entre 1/3 et 1/4 de la hauteur du dispositif à chambre de turbulence.

3. Four selon la revendication 1, **caractérisé en ce que** l'espace externe (54) du dispositif à chambre de turbulence (51), qui est doté d'un élément de guidage hélicoïdal (71), est délimité par une enveloppe externe (52) de section ovale ou elliptique et une enveloppe interne (53) de préférence concentrique à cette dernière.

4. Four selon l'une au moins des revendications précédentes, **caractérisé en ce que** l'espace externe (54) du dispositif à chambre de turbulence (51) comporte des aubes de turbulence (73).

5. Four selon l'une au moins des revendications précédentes, **caractérisé en ce que** l'espace interne (55) du dispositif à chambre de turbulence (51) comporte des aubes de turbulence (73).

6. Four selon l'une au moins des revendications précédentes, **caractérisé en ce que** l'espace interne (55) du dispositif à chambre de turbulence (51) comporte des chicanes radiales (74, 75) sensiblement orientées dans des sens opposés.

7. Four selon les revendications 3 et 6,
**caractérisé en ce que** l'élément de guidage hélicoïdal (71) et les chicanes (74, 75) sont agencées sensiblement en sens contraires.

8. Four selon l'une quelconque des revendications précédentes, **caractérisé en ce que** la chambre plate (21) comporte deux canaux d'écoulement séparés (28, 29), qui sont agencés côte à côte transversalement à l'axe longitudinal et qui se rejoignent à leur extrémité opposée au dispositif à chambre de turbulence (51).

9. Four selon l'une au moins des revendications précédentes, **caractérisé en ce qu'**il est prévu un brûleur supplémentaire au niveau d'une zone axiale intermédiaire de l'espace externe (54) du dispositif à chambre de turbulence (51).

10. Four selon l'une au moins des revendications précédentes, **caractérisé en ce que** l'espace interne (55), de section ovale ou elliptique, du dispositif à chambre de turbulence (51) se prolonge, à son extrémité côté sortie, en un conduit cylindrique (57).

11. Four selon l'une au moins des revendications précédentes, **caractérisé en ce que** dans la chambre de traitement (12) débouchent des conduits d'extraction de gaz de carbonisation (24 à 27), qui communiquent avec la chambre de combustion (63).

12. Four selon la revendication 11, **caractérisé en ce que** les conduits d'aspiration de gaz de carbonisation (26, 27) sont agencés au-dessus de la chambre plate (21).
